# EUROPÄISCHE PATENTSCHRIFT

(11) **EP 0 615 861 B1**
(45) Veröffentlichungstag und Bekanntmachung des Hinweises auf die Patenterteilung: **07.05.1997**
(21) Anmeldenummer: 94103738.4
(22) Anmeldetag: 11.03.1994
(51) Int. Cl.: B41N 3/00, B41N 7/06

(54) **Verfahren zur Steuerung der Menge an Druckfarbe für die Farbübertragung von einer Aniloxwalze sowie zum Erneuern abgenutzter Aniloxwalzen und Aufbau einer erneuerbaren Aniloxwalze**
nethod of controlling the quantity of ink transferred from an anilox roller and for reconditioning worn-out anilox rollers and construction of a renewable anilox roller
Procédé pour régler la quantité d'encre transférée par un rouleau anilox ainsi que pour rénover des rouleaux anilox usés et construction d'un rouleau anilox qui peut être rénové

(30) Priorität: 15.03.1993 US 31643
(43) Veröffentlichungstag der Anmeldung: 21.09.1994
(73) Patentinhaber: MAN Roland Druckmaschinen AG, 63012 Offenbach (DE)
(72) Erfinder: Reslow, Leif F., E Greenwich RI 02818 (US)
(74) Vertreter: Schober, Stefan

(56) Entgegenhaltungen:
- EP-A- 0 184 316
- EP-A- 0 350 434
- DE-A- 2 508 985
- DE-A- 2 701 665
- GB-A- 546 869

## Beschreibung

Die Erfindung bezieht sich auf ein Verfahren zum Steuern der verfügbaren Menge einer Druckfarbe für die Farbübertragung von einer Rasterwalze nach dem Oberbegriff des Patentanspruchs 1.

Aus der DE 37 13 027 C2, der DE 38 22 692 A1, der DE 40 36 661 C1 oder der DE 88 09 259 U1 sind derartige Raster- oder Anilox-Walzen auf dem Gebiet der Druckmaschinen bereits bekannt. Eine aus der DE 39 03 372 A1 bekannte Rasterwalze besteht aus einem Stahlkern, der von einer Schicht aus Keramik oder Kupfer umgeben ist. Die Schicht ist mit Näpfchen versehen, die bei der Herstellung der Rasterwalze weitgehend vollständig mit hydrophobem Auskleidungsmaterial gefüllt werden, das anschließend soweit abgetragen wird, bis Stege zwischen den Näpfchen freiliegen, so daß sich die Näpfchen mit der gewünschten Flüssigkeitsmenge der Druckfarbe auffüllen lassen. Aus der GB 5 46 869 ist ein Formzylinder mit Näpfchen für den Tiefdruck bekannt. Die Näpfchen sind jeweils teilweise von ihrem Boden her mit einer Harzmasse aufgefüllt.

Farbübertragungswalzen mit Näpfchen, also z. B. Aniloxwalzen, haben üblicherweise einen Grundkörper, beispielsweise aus Stahl, der darüberhinaus Zapfen aufweist, um die Walze in geeigneten Lagern zu halten und um sie mit Antriebsrädern und Zahnrädern zu kuppeln. Der Stahlkörper hat beispielsweise Zellen oder Vertiefungen, die auf der Rasterwalze eingeätzt sind. Es ist jedoch üblich, eine Schicht eines ätzbaren Materials auf dem Stahlkörper aufzubringen und dann die Vertiefungen in dieser zu formen, wobei Rippen, Grate oder Stege übrigbleiben, die von den Zellwänden zwischen den Zellen auskragen, wobei die Zellwände aus einem verschleißfesten Material bestehen können. Die Druckfarbe wird für gewöhnlich aus Farbkästen auf die Aniloxwalzen aufgebracht, wobei sie an einer oberen und einer unteren Seite der Farbkammer über Farbrakeln mit der Farbe versorgt werden, welche eine wischende und reibende Bewegung auf der äußeren Oberfläche der so ausgebildeten Rasterwalze ausführen. Eine derartige Rasterwalze wird in der DE 40 36 661 C1 beschrieben. Diese Rasterwalze hat harte Grate oder Rippen aus Chromdioxid, einer Aluminiumdioxid enthaltenden Keramik oder dergleichen, die die äußeren Anteile der Oberfläche der Rasterwalze bilden. Die Zellen oder Näpfchen selbst sind aus einem weicheren Material zwischen den Graten gebildet, z. B. aus Kupfer.

Die Menge an Druckfarbe, die von den Zellen aufgenommen werden kann, hängt stark von der Tiefe der Zellen ab, d. h. vom Abstand des Bodens der Zellen zu der äußeren Oberfläche der Rasterwalze. Dieser Abstand wird normalerweise durch die Überkragung der Grate oder Stege über dem niedrigsten Punkt der Zellen gebildet. Zur mengenmäßigen Beschreibung der Farbübertragung wird die Farbübertragungszahl definiert als die Farbmenge in cm³, bezogen auf 1 m² der Oberfläche der Rasterwalze. Die Farbübertragungszahl sollte theoretisch vom Gesamtvolumen der Zellen abhängig sein, die gemessen wird in cm³ pro m² der Rasterwalze. In der Praxis ist die übertragene Farbmenge etwas niedriger als theoretisch berechnet, weil während des Druckprozesses etwas weniger Farbe aus den Zellen abgegeben wird.

Es wurde herausgefunden, daß sich während des Druckens die Oberfläche aufgrund der Abnutzung der Grade und Stege der Zellen verändert, was wiederum das Zellvolumen beeinflußt. Das Volumen nimmt in dem Maße ab, wie die Grate oder Stege zwischen den Zellen durch die Wechselwirkung mit den Rakelmessern während des Druckens abgetragen werden. Aufgrund dessen ändert sich die Farbübertragungszahl. Dies führt jedoch zu einem unerwünschten Verlust es zu an Farbdichte auf dem Bedruckstoff.

Es ist die Aufgabe der Erfindung, ein Verfahren zur Festlegung der gewünschten oder vorgegebenen Farbübertragungszahl zu schaffen, während die Zellen der Rasterwalze hergestellt werden, und das Wiederherstellen der gewünschten Farbübertragungszahl oder des Zellvolumens zu ermöglichen, nachda die Rasterwalze bereits eine gewisse Zeit in Benutzung war; außerdem soll festgelegt werden, wann das Zellvolumen wieder neu eingestellt werden muß.

Diese Aufgabe wird, wie in Patentanspruch 1 angegeben, gelöst.

Gemäß Patentanspruch 6 bezieht sich die Erfindung außerdem auf eine Rasterwalze zur Verwendung in einem Verfahren nach Patentanspruch 1.

Vorteilhafte Weiterbildungen ergeben sich aus den jeweiligen Unteransprüchen.

Erfindungsgemäß werden die Vertiefungen oder Zellen auf der Oberfläche der Rasterwalze zur Farbaufnahme derartig vertieft, daß das Volumen der Zellen zur Farbaufnahme wesentlich tiefer ist als es überhaupt zum Zurückhalten der Druckfarbe für die Farbübertragung während des Druckens notwendig ist, d. h. wesentlich größer, als die zugehörige Farbübertragungszahl, die für den Druckprozeß erwünscht wird; diese wesentlich größeren Vertiefungen oder Zellen werden dann teilweise mit eina Füllmaterial gefüllt, um das Volumen der Zellen auf diejenige Ausdehnung zu reduzieren, die gerade für das Zurückhalten der erwünschten Farbmenge für den jeweiligen Druckprozeß erforderlich ist, d. h., daß die erwünschte und gerade benötigte Farbübertragungszahl eingehalten wird. Nach einer Benutzungsperiode der Rasterwalze in der Druckmaschine mit einer entsprechenden Abnutzung und einer Abnahme der radialen Ausdehnung der Zellwände, der Bereiche und Grate zwischen den Zellen, die in einer Verkleinerung des Volumens der Zellen resultieren, wird das Ausmaß der Abnahme des Volumens bestimmt und, wenn diese Verkleinerung groß genug geworden ist, so daß sie zu einer starken Abnahme des Volumens auf einen kleineren Wert führt, wird ein bestimmter Anteil des Füllmaterials in den Zellen entfernt, so daß der erwünschte Wert der Farbübertragungszahl und der Volumenabmessungen der Zellen wieder hergestellt wird.

Diese Vorgehensweise ist in gewisser Weise analog zu dem Lackieren eines Tiefdruckzylinders - auch wenn es sich dort um ausgesprochen tiefe Zellen handelt - und da Entfernen des Materials, wenn ein zusätzliches Zellvolumen benötigt wird.

Die Tiefe der Zellen, die die Druckfarbe aufnehmen sollen, d. h. für die gewünschten oder vorgegebenen Farbübertragungszahlen, ist sehr klein. Für Farben auf Wasserbasis liegt sie beispielsweise in der Größenordnung von 0,01 bis 0,02 mm; für den Offsetdruck sind sie etwas tiefer z. B. zwischen 0,02 und 0,05 mm. Gemäß einem Ausführungsbeispiel dieser Erfindung wird die Tiefe wesentlich vergrößert, z. B. auf eine Tiefe zwischen 0,04 und 0,06 mm für den Flexodruck; für den Offsetdruck z. B. auf eine Tiefe von 0,08 bis 0,15 mm. Bevor die Rasterwalze zum ersten Mal in Betrieb genommen wird, werden die Zellen mit einem Füllmaterial gefüllt, damit sie die anfangs erforderliche Tiefe aufweisen. Geeignete Füllmaterialien sind verdampfbare Materialien wie z. B. ein Kunststoff oder Wachs; zu den anderen Materialien, die ebenfalls aufgebracht und wieder entfernt werden können, gehört z. B. Kupfer. Geeignete Verfahren zum Entfernen der Füllmaterialien sind beispielsweise die Laserablation oder das Ätzen. Das jeweilige Verfahren zum Entfernen des Füllmaterials, um die vorgesehene Farbübertragungszahl wiederherzustellen, hängt von der Art und der Zusammensetzung des Füllmaterials ab.

Einige Füllmaterialien können leicht vollständig entfernt werden, z. B. durch den Laser verdampft werden. Derartige Füllmaterialien sind z. B. Kunststoffe wie Polyamid-11, Epoxidharz, Asphalt oder Polyethylen. Insbesondere bei Verwendung derartiger Materialien läßt sich gemäß einem Ausführungsbeispiel der Erfindung ein Verfahren zum Wiederherstellen der Zellen für die gewünschte Farbübertragungszahl anwenden, welches die Entfernung des gesamten Füllmaterials aus den Zellen vorsieht, beispielsweise durch Verdampfung, Auswaschen mit einem geeigneten Lösungsmittel oder dergleichen und durch das anschließende Wiederauffüllen der Zellen mit einer geringeren Menge des Füllmaterials, als der, mit der die Zellen während des ersten Füllschrittes gefüllt worden waren, die aber jedoch ausreicht, um die gewünschte Farbübertragungszahl wieder herzustellen. Dieser Prozeß kann mehrfach ausgeführt werden, so daß auf diese Weise eine langzeitige Benutzung der Oberflächenstruktur der Rasterwalze gewährleistet wird, d. h. des Stahlzylinders mit einer Oberfläche, in die Näpfchen hineingebracht worden sind und die jeweils durch Grate oder Stege miteinander verbunden sind, welche ihrerseits dem Verschleiß unterworfen sind. Die Stege oder Grate können aus einem harten, verschleißfesten Material bestehen, wie z. B. aus der DE 40 36 661 C1 bekannt ist.

Nachstehend wird die Erfindung in Ausführungsbeispielen anhand der Zeichnungen näher erläutert. Es zeigen:
- Fig. 1: eine schematisierte Seitenansicht einer Offsetdruckmaschine mit einer Rasterwalze,
- Fig. 2: eine schematisierte Seitenansicht einer Flexodruckmaschine,
- Fig. 3: eine Schnittansicht durch einen Teil der Oberfläche und der äußeren Schicht einer Rasterwalze,
- Fig. 4a bis 4c: Darstellungen gemäß Fig. 3 zur Veranschaulichung aufeinander folgender Schritte des erfindungsgemäßen Verfahrens bei einer teilweise abgenutzten Rasterwalze,
- Fig. 5: eine vergrößerte Schnittansicht einer einzigen Zelle der Rasterwalze zur Veranschaulichung des Verhältnisses zwischen Höhe und Breite einer Zelle vor und nach Inbetriebnahme der Rasterwalze in der Druckmaschine und
- Fig. 6: ein schematisches Diagramm des Zellvolumens V als Funktion der Betriebsdauer t einer Rasterwalze.

Eine Druckmaschine umfaßt einen Übergabezylinder 1 (Fig. 1), der auch als Gummituchzylinder bezeichnet wird, zum Bedrucken einer Bedruckstoffbahn 2. Die Bedruckstoffbahn 2 wird zwischen den Übergabezylinder 1 und einen Druckzylinder 3 geführt, der beispielsweise ebenfalls ein Übergabe- oder Gummituchzylinder eines anderen Druckwerks sein kann. Ein Formzylinder 4 überträgt entsprechend einem zu druckenden Sujet Druckfarbe auf den Übergabezylinder 1. Die Druckfarbe wird über eine Farbauftragwalze 5 auf den Formzylinder 4 aufgetragen. Die Farbauftragwalze 5 erhält die Druckfarbe von einer Rasterwalze 6. Auf diese wiederum wird die Druckfarbe von einer Farbzufuhreinheit 7 aufgebracht. Diese weist eine Farbkammer 7c und zwei Rakelmesser 7a und 7b auf, die einesteils die Druckfarbe innerhalb der Farbkammer 7c zurückhalten und andererseits das Aufbringen der Druckfarbe auf der Rasterwalze 6 erlauben. Die kammerförmige Farbzufuhreinheit 7 erhält die Druckfarbe aus einer Farbzuführung über eine Zufuhrleitung 7d. Die Farbzuführung weist beispielsweise eine hier nicht dargestellte) Pumpe zur Zuführung der Druckfarbe in die Farbkammer 7c auf. Ein Feuchtwerk 8 besitzt einen Wasserkasten 11, einen Farbduktor 10, eine Feuchtübertragungswalze 9 und eine Feuchtauftragwalze 8a, die ein Feuchtmittel auf den Formzylinder 4 aufbringt, beispielsweise eine wäßrige Flüssigkeit. Die Zylinder und Walzen bewegen sich in den in Fig. 1 dargestellten Drehrichtungen.

Beim Flexodruck überträgt eine Rasterwalze 6' (Fig. 2) die Druckfarbe unmittelbar auf einen Formzylinder 1'. Ein Farbwerk 7' überträgt Druckfarbe auf die Rasterwalze 6'.

Die Rasterwalze 6, 6' besteht aus einem metallischen Grundkörper 12 (Fig. 3), der vorzugsweise aus Stahl besteht. Eine keramische Schicht 13 bedeckt die Oberfläche des Grundkörpers 12; in der Schicht 13 sind Zellen 14 eingeformt. Die Innenwände der Zellen 14 sind mit einer Schicht 15 aus Kupfer versehen, um die Zellen 14 hydrophob oder oleophil zu gestalten, so daß sie Druckfarbe aufnehmen und zurückhalten. Die Schicht 15 kann durch verschiedene Verfahren aufgebracht werden, beispielsweise durch Bedampfung. Zwischen den Wänden der Zellen 14 verbleiben Grate oder Stege 16. Die äußere Oberfläche 17 der Grate 16 bildet die äußere Oberfläche der Rasterwalze 6, 6'. Diese ist vorzugsweise geschliffen, um eine exakte Zentrizität der Rasterwalze 6, 6' im Hinblick auf ihre Zapfen zu erhalten. Außerdem kann die Rasterwalze 6, 6' poliert oder geläppt sein. Das harte keramische Material, aus dem die Schicht 13 besteht, wird auf den Grundkörper 12 beispielsweise durch Aufsprühen aufgebracht.

Die Bildung der Zellen 14 kann auf verschiedene Weisen ausgeführt werden, beispielsweise durch Laserablation; in der DE 40 36 661 C1 wird ein anderes Verfahren zu ihrer Herstellung beschrieben.

Die Rakelmesser 7a, 7b (Fig. 1) bewegen sich auf den Oberflächen 17 der Stege 16. Beim Betrieb nutzen die Rakelmesser 7a, 7b, die für gewöhnlich aus gehärtetem Stahl hergestellt sind und leicht austauschbar sind, die äußere Oberfläche ab, d.h. die Oberfläche 17. Dadurch verkleinert sich der Durchmesser der Rasterwalze 6, 6' um einen geringen Betrag, der jedoch beim Betrieb der Druckmaschine nicht vernachlässigt werden kann.

Um die gewünschte Farbübertragungszahl zu erreichen, sind die Zellen 14 so ausgebildet, daß sie ein vorbestimmtes Volumen haben. Die Zellen 14 haben für gewöhnlich keine zylindrische Form, können aber wie in Fig. 3 oder 6 dargestellt, ausgebildet sein. Zu Beginn des Druckbetriebs haben die Zellen 14 eine Tiefe H1. Eine Zelle 14a (Fig. 4a) hat zu Beginn des Druckens eine Tiefe H1a, die in die Schicht hineingeätzt ist. Dabei entstehen Stege 16a zwischen den Wänden der Zellen 14a. Die Schicht 13 besteht aus einem abriebfesten Material. Die Rakelmesser 7a, 7b schleifen beim Betrieb der Druckmaschine über die Oberflächen 17a und nutzen diese dabei ab, so daß sich die Tiefe der Zellen 14a von der anfänglichen Ausdehnung H1a auf eine Ausdehnung H1b (Fig. 4b) reduziert, während die Stege 16a auf die Dimension 16b abgetragen werden.

Gemäß einem Ausführungsbeispiel der Erfindung sind die Zellen 14a mit einem Füllmaterial 20 bis zu einer Tiefe H2a aufgefüllt. Das Volumen, das zur Aufnahme der Druckfarbe dient, ist auf diese Weise kleiner als das Volumen der Zellen 14a, die in die Schicht 13 eingebracht worden sind. Durch die Abnutzung der Rasterwalze 6 verringert sich dieses Volumen im Laufe der Zeit (Fig. 4a, b). Entsprechend ist dann die Farbmenge, die durch den verbleibenden Platz in den Zellen 14b aufgenommen werden kann, geringer als die, die die Zellen 14a (Fig. 4a) aufnehmen. Dadurch ändert sich entsprechend die Farbübertragungszahl der Rasterwalze 6, 6'.

Gemäß einem Ausführungsbeispiel der Erfindung kann die ursprüngliche Farbübertragungszahl wieder hergestellt werden, wie schematisch in Fig. 4c dargestellt ist, indem das Niveau des Füllmaterials 20 bis auf eine Tiefe H2c reduziert wird. Die Farbübertragungszahl der Rasterwalze 6, 6' mit den Zellen 14c ist daher dieselbe wie die der neuen Rasterwalze 6, 6' aus Fig. 4a.

Die Veränderung des Niveaus des Füllmaterials 20 in den Zellen 14 c läßt sich durch verschiedene Verfahren erreichen, beispielsweise durch Entfernen des Füllmaterials 20 aus den Zellen 14b und durch Neuauffüllen der Zellen 14b mit dem Füllmaterial 20 bis auf die Tiefe H2c oder durch selektives Entfernen von soviel Füllmaterial 20 aus den Zellen 14b (Fig. 4b), um nur soviel übrig zu lassen, wie in Fig. 4c gezeigt ist. Die Entfernung läßt sich beispielsweise durch Beaufschlagung der Zellen 14a mit Laserstrahlen ausführen, um das Füllmaterial 20 zu schmelzen oder verdampfen zu lassen. Das Füllmaterial 20 läßt sich aber auch auf andere Weise zu entfernen, beispielsweise durch Ätzen oder ein anderes geeignetes Entfernungsverfahren. Da die Zellen 14a, b sehr klein sind, ist eine sorgfältige Steuerung des Entfernungswerkzeugs erforderlich. Ein Laser ist sehr wirkungsvoll und für viele Zwecke das bevorzugte Entfernungswerkzeug. Die Dicke der Schicht 13, sollte zu Anfang vorzugsweise das Dreifache der maximalen Tiefe der Zellen 14a betragen, um auch nach den Abtragungsvorgängen noch genügend Schichtmaterial auf dem Grundkörper 12 zu belassen. Die Zellen 14a sind, bevor sich die Rasterwalze 6, 6' abgenutzt hat, tief genug, um ein teilweises Auffüllen der Zellen 14a zu gestatten und ein anschließendes teilweises Entfernen des Füllmaterials 20, beispielsweise von einer Abmessung H2a auf eine Abmessung H2c. Dieses teilweise Vertiefen der Zellen 14a, 14b, 14c läßt sich mehrere Male hintereinander ausführen, bis die Rasterwalze 6, 6' jeweils bis zu einem solchen Maße abgenutzt ist, daß kein Füllmaterial 20 mehr den Boden der Zellen 14c bedeckt.

Die Füllhöhe des Füllmaterials 20 ändert sich in dem Maße, wie sich die Dimension H1 (Fig. 3) ändert, welche vom Durchmesser der Walze 6, 6' abhängt, wie in Fig. 5 dargestellt. ist. Die dort gezeigte Zelle 14 hat einen Querschnitt in Form einer negativen Sinus-Halbwelle. Die ursprüngliche Tiefe der Zelle 14 ist H1a, wie in Fig. 4a dargestellt. Wenn die Oberfläche der Rasterwalze 6, 6' abgenutzt ist, hat die Zelle 14 nur noch eine Tiefe H1b analog zu Fig. 4b. Um das Volumen 25 (Fig. 6) der Zelle 14 aufrecht zu halten, damit diese stets dieselbe Farbmenge aufnimmt, selbst dann, wenn die Tiefe der Zelle 14 von H1a auf H1b abgenommen hat, ist es notwendig, das Niveau des Füllmaterials 20 von dem ersten Niveau H5a auf ein neues Niveau H5c von der Oberfläche 17b abzusenken. Durch Vergleich des Abstandes dA zwischen den Niveaus 17a und 17b mit dem Abstand dC läßt sich feststellen, daß es notwendig ist, mehr Füllmaterial 20 abzutragen, als zur Abnutzung dA der Oberfläche 17a proportional ist. Die Beziehung zwischen dem Flächenabtrag der Oberfläche 17a auf das Niveau 17b und der Tiefe der Zellen 14 ist also nicht-linear, wie sich aufgrund der Kegelform der Zellen 14 ergibt.

Überraschenderweise wurde gefunden, daß das Absinken der Farbübertragungszahl und somit das Absinken des Volumens der Zellen 14 mit der Benutzungsdauer der Druckmaschine ziemlich abrupt erfolgt. Die Änderung der Druckdichte D (Fig. 6, Ordinate) läßt sich daher als Funktion der Betriebsdauer, d.h. der Stunden, die die Rasterwalze 6, 6' gelaufen ist, t (Abszisse), ausdrücken; dies wurde aufgrund der Erfindung aus Erfahrungswerten abgeleitet. Die Verkleinerung des Volumens der Zellen 14 während des Betriebs der Druckmaschine ist nicht-linear bezüglich der Betriebsdauer t. Die tatsächliche Wirkung auf die Farbübertragung besteht in der Kombination des Volumenverlusts der Zellen 14 und der Übertragungseffizienz der Druckfarbe. Der Farbübertragungszahl wird beeinflußt durch die Oberflächenspannung der Druckfarbe und den Oberflächenanteil der Zellen 14, bezogen auf deren Volumen. Diese Abhängigkeit wird in der in Fig. 6 dargestellten Kurve ausgedrückt. Der noch tolerierbare Bereich der Schwankung der Farbdichte ist mit d bezeichnet. Nach einer bestimmten Betriebsdauer t_{B} nimmt das für den Druckfarbtransfer zur Verfügung stehende Volumen der Zellen 14 abrupt ab und dementsprechend auch die Farbdichte und die Farbübertragungszahl. Dieser Abfall läßt sich experimentell oder wahrnehmungsmäßig dadurch feststellen, daß der Farbauftrag schwach wird und die Druckdichte den noch tolerierbaren Bereich d unterschreitet. Wenn wahrgenommen wird, daß die Farbübertragungszahl und somit das Volumen und die Druckdichte sich verändert haben, oder wenn eine vorgegebene Betriebsdauer erreicht ist, die experimentell ermittelt wurde, muß das Volumen der Zellen 14 durch Entfernung des vorher eingefüllten Füllmaterials 20 wieder hergestellt werden. Das Knie im Kurvenverlauf der Druckdichte D als Funktion der Betriebsdauer t kann ebenfalls aufgrund der verringerten übertragenen Farbdichte festgestellt werden.

Der Aufbau der Rasterwalze 6, 6' selbst ist an sich bekannt; vorzugsweise weist sie einen Grundkörper 12 aus Stahl auf, der beispielsweise mit Kupfer, Nickel, Asphalt oder einem ähnlichen Kunststoff, wie z.B. Polyamid-11 oder dgl. beschichtet ist. Bevorzugt sind die Zellen 14 selbst in der keramischen Schicht 13 ausgebildet, die vorher auf den Grundkörper 12 aufgebracht worden ist. Geeignete Keramiken enthalten beispielsweise Chromoxid (Cr₂O₃), Aluminiumoxid oder dgl.. Die Zellen 14 sind seitlich vorzugsweise mit Kupfer oder einem ähnlichen oleophilen Material beschichtet, anschließend wird das oben beschriebene Füllmaterial 20 aufgefüllt. Das Entfernen des Füllmaterials 20, beispielsweise mittels eines Lasers, durch Ätzen oder dgl., wird ausgeführt, wenn das Knie der Kurve (Fig. 6) bei der Betriebsdauer t_{B} erreicht ist. Zu dieser Zeit wird das Füllmaterial 20 wenigstens teilweise abgetragen, beispielsweise durch Verdampfung, Erosion oder Ätzen, bis die Volumenabmessung 25 erreicht ist, die notwendig ist, um eine geeignete Menge Druckfarbe zurückzuhalten, die für das Drucken erforderlich ist und um die gewünschte Farbübertragungszahl zu erreichen. Manchmal ist es wünschenswert, den Grundkörper 12 zusätzlich noch mit einer Nickelschicht zu plattieren, um die Korrosion zu reduzieren, bevor die Schicht 13 aufgebracht wird. Der Laser kann diese dann direkt abätzen. Danach wird die Rasterwalze 6, 6' normalerweise noch mit Diamanten poliert, um die bei der Laserbehandlung um die Zellen 14 herum entstehenden Keramikablagerungen zu entfernen.

Es ist nicht notwendig, daß die Rasterwalze 6, 6' schon zu Beginn eine stark abriebfeste Schicht auf dem Grundkörper 12 aus Stahl trägt. Die Rasterwalze 6, 6' kann beispielsweise einen Mantel aus Kupfer um den Grundkörper 12 herum aufweisen, in welchen die Zellen 14 gemäß einem weiteren Ausführungsbeispiel der Erfindung hineingeätzt werden, wobei sie jedoch im Unterschied zum Stand der Technik eine Tiefe H1a (Fig. 5) aufweisen, die wesentlich größer ist, als erforderlich wäre, um die gewünschte Farbübertragungszahl zu erreichen. Das Füllmaterial 20 wird dann in diese Zellen 14 eingefüllt, wie in Fig. 4 und 5 dargestellt.

In einer weiteren Ausführungsvariante haben die Zellen 14, nachdem sie in einer Deckschicht oder einer Hülse der Rasterwalze 6 ausgebildet worden sind, eine Tiefe H1, die der gewünschten Farbübertragungszahl entspricht und weisen kein Füllmaterial 20 auf; in diesem Fall werden die Zellen, sobald die Kurve gemäß Fig. 6 das Knie bei der Benutzungsdauer t_{B} erreicht hat, bis zu einer Tiefe aufgeweitet, bei der sie wieder ein Volumen erhalten, das der gewünschten Farbübertragungszahl entspricht. Dies erfordert eine zu Beginn dickere Schutzschicht, als sie bei den anderen Ausführungsbeispielen notwendig ist, d.h. eine Dicke, die ein Vielfaches der Tiefe der Zelle ist und eine zusätzliche Basis zu dem Grundkörper 12 frei läßt.

In einem für den Flexodruck geeigneten Ausführungsbeispiel wird ein Grundkörper 12 aus Stahl benutzt, der einen Durchmesser von beispielsweise 25 cm hat. Dabei wird eine Hülle oder eine Schicht aus einem keramischen Material mit einer Dicke von 0,25 bis 0,35 mm verwendet. Die Zellen 14 haben anfangs eine Tiefe von 0,04 bis 0,06 mm. Die Zellen lassen sich wieder herstellen oder in die Tiefe der Hülle oder der Schicht 13 hinein erweitern, nachdem die Rasterwalze 6' während des Betriebs oberflächlich abgenutzt worden ist. Dies ist beispielsweise zweimal möglich, bevor die Schicht 13 als ganze mit einer neuen Zellstruktur neu aufgebracht werden muß.

Das Einfüllen des Füllmaterials 20 in die Zellen 14 läßt sich beispielsweise durch ein Thermotransferverfahren ausführen, bei dem eine Trägerschicht, die hierbei verwendet wird, eine ziemlich dicke Beschichtung mit dem Füllmaterial aufweist und gegen die Oberfläche der Rasterwalze 6, 6' mit den Zellen 14 angedrückt wird. Dann wird die Trägerschicht erwärmt und das Füllmaterial, z.B. Wachs, Polyethylen oder dgl., schmilzt und lagert sich in den Zellen 14 ab, so daß diese teilweise gefüllt werden (Fig. 4a). Nachdem die Rasterwalze 6, 6' eine Weile in Betrieb war und abgenutzt ist (Fig. 4b), läßt sich dieses Füllmaterial 20 leicht vollständig entfernen, beispielsweise durch Waschen mit einem geeigneten Lösungsmittel, durch mechanisches Entfernen oder durch Besprühen mit Chemikalien aus einer Düse unter hohem Druck, so daß die Chemikalien das Füllmaterial 20 oder dgl. auflösen; anschließend läßt sich in den Zellen 14 erneut ein Füllmaterial 20 ablagern, jedoch in einer geringeren Menge. Das Aufbringen dieser zweiten Ablagerung kann in der gleichen Weise geschehen, wie bei der ersten Ablagerung, indem eine Folie im Thermotransferverfahren auf die Oberfläche der Rasterwalze 6 aufgelegt wird, wobei die Folie jedoch eine innere Beschichtung für das in den Zellen 14 aufzufüllende Material hat, welches sich dann durch Schmelzablagerung in den Zellen 14 (Fig. 4c) selbst niederschlägt. Wenn solch eine Transferfolie mit einer durchgehenden Schicht des Füllmaterials 20 überdeckt ist, von der jedoch nur die Teile gebraucht werden, die unmittelbar den Zellen 14 gegenüber liegen, um diese zu füllen, ist es möglich, daß überschüssiges schmelzbares Material sich seitlich der Zellen 14 auf den Oberflächen 17 ablagert. Dieses kann dann leicht abgeschliffen oder abgekratzt werden.

Das Vertiefen bereits vorhandener Zellen 14 läßt sich, nachdem diese abgenutzt sind, vorzugsweise durch Verwendung eines Lasers durchführen. Die Betriebsdauer t_{B}, bei der dieser Vorgang notwendig wird, kann leicht durch einige Experimente festgestellt werden. Diese Zeitdauer hängt von der Widerstandsfähigkeit der äußeren Oberfläche der Rasterwalze 6, 6', vom Material der Rakelmesser 7a, 7b, deren Anpreßdruck und weiteren Faktoren ab. Wenn Kupfer für die äußere Schicht benutzt wird, die den Grundkörper 12 umgibt, kann zusätzlich noch eine Schicht aus Chrom auf die Kupferschicht aufgebracht werden, die ebenso die innere Wandschicht 15 der Zellen 14 bilden kann, in welche das Füllmaterial 20, beispielsweise Wachs oder dgl. eingebracht wird. Die Verwendung eines von einer Folie abschmelzbaren Materials ist bekannt, beispielsweise aus der US 5 072 671.

Das Füllmaterial 20 kann auch beispielsweise ein Lack nach der Art sein, wie er bei Tiefdruckzylindern benutzt wird, um die Zelltiefe zu verringern. Das Füllmaterial 20 muß zusätzlich in der Druckfarbe unlösbar sein, ebenso in den Lösungsmitteln für die Druckfarbe, gleichwohl muß es die Druckfarbe anziehen oder aufnehmen. Wenn beim Flexodruck Wasser als Lösungsmittel verwendet wird, ist vorauszusetzen, daß das Füllmittel 20 für die Rasterwalze 6' wasserunlöslich ist.

## Patentansprüche

1. Verfahren zum Steuern und Einstellen der verfügbaren Menge einer Druckfarbe für die Farbübertragung von einer Rasterwalze (6, 6'), deren Oberfläche mit Vertiefungen oder Zellen (14) versehen ist, die teilweise mit einem Füllmaterial (20) ausgefüllt sind, wodurch ein für die Auffüllung der Vertiefungen oder Zellen (14) mit Druckfarbe verfügbares Volumen vorgegeben wird, wobei Stege oder Grate (16) zwischen den Vertiefungen oder Zellen (14) vorhanden sind und die Rasterwalze (6, 6') an wenigstens ein Rakelmesser (7a, 7b) angestellt ist, welches eine Oberflächenabnutzung und -abtragung von Oberflächen (17) der Rasterwalze (6, 6') verursacht, dadurch gekennzeichnet, daß nach einer vorgegebenen Betriebsdauer der Rasterwalze (6, 6') in der Druckmaschine mit einer dieser Betriebsdauer entsprechenden Abnutzung der Rasterwalze (6, 6') und der Verringerung des Durchmessers der Stege oder Grate (16) zwischen den Vertiefungen oder Zellen (14) in radialer Richtung, die zu einer Verminderung des Volumens der Farbe in den Vertiefungen oder Zellen (14) führt, das verfügbare Volumen der Vertiefungen oder Zellen (14) wieder hergestellt wird, indem die Menge des Füllmaterials (20) verringert wird.

2. Verfahren nach Anspruch 1, dadurch gekennzeichnet, daß das verfügbare Volumen durch Ablation wenigstens eines Teils des Füllmaterials (20) innerhalb der Vertiefungen oder Zellen (14) vergrößert wird, insbesondere, indem durch Ätzen oder durch Bestrahlung des Füllmaterials (20) mit einem Laser wenigstens ein Teil des Füllmaterials (20) entfernt wird.

3. Verfahren nach Anspruch 1 oder 2, dadurch gekennzeichnet, daß das gesamte Füllmaterial (20) aus den Vertiefungen oder Zellen (14) entfernt wird, nachda sich das Volumen durch Abnutzung verkleinert hat und daß die Vertiefungen oder Zellen (14) in einem zweiten Füllschritt noch einmal mit Füllmaterial (20) gefüllt werden, wobei die Füllmenge jedoch kleiner gewählt wird als die zu Anfang verwendete Füllmenge, wobei das Füllmaterial (20) insbesondere ein schmelzbares Material ist und das Entfernen des Füllmaterials (20) ein Ausschmelzen des Füllmaterials (20) umfaßt oder daß das Füllmaterial (20) insbesondere in einer Flüssigkeit löslich ist und in dieser aufgelöst oder mit dieser ausgewaschen wird, so daß eine geringere Menge des Füllmaterials (20) in den Zellen (14) übrigbleibt, oder daß das Füllmaterial (20) erneut, jedoch in einer kleineren Menge, wieder in den Zellen (14) aufgefüllt wird.

4. Verfahren nach einem der Ansprüche 1 bis 3, dadurch gekennzeichnet, daß die Druckdichte nach einer bestimmten Betriebsdauer der Rasterwalze (6, 6') bestimmt wird und daß dann, wenn die Druckdichte abrupt abnimmt, das Volumen der Zellen (14) wieder vergrößert wird.

5. Verfahren nach einem der Ansprüche 1 bis 4, dadurch gekennzeichnet, daß eine Rasterwalze (6, 6') verwendet wird, deren Grundkörper (12) vorzugsweise aus Stahl besteht und die eine oberflächliche Schicht (13) aus einem oberflächlich bearbeitbaren Material, insbesondere aus Keramik oder Kupfer, aufweist, wobei in der Schicht (13) Vertiefungen oder Zellen (14) geformt werden, die jeweils teilweise mit einem Füllmaterial (20) aufgefüllt werden.

6. Rasterwalze (6, 6') zur Verwendung in einem Verfahren nach einem der Ansprüche 1 bis 5, dadurch gekennzeichnet, daß das Füllmaterial (20) ein Kunststoff, vorzugsweise Polyethylen oder ein Zwei-Komponenten-Klebstoff, vorzugsweise Epoxidharz, ist.

7. Rasterwalze (6, 6') nach Anspruch 6, dadurch gekennzeichnet, daß die äußeren Oberflächen der Grate oder Stege (16), die die äußere Oberfläche der Rasterwalze (6, 6') bilden, hydrophil sind.

8. Rasterwalze (6, 6') nach Anspruch 6 oder 7, dadurch gekennzeichnet, daß die Grate oder Stege (16), die zwischen den Vertiefungen oder Zellen (14) ausgebildet sind, ein abriebbeständiges Material, vorzugsweise Chromoxid oder Aluminiumoxid, enthalten.

9. Rasterwalze (6, 6') nach einem der Ansprüche 6 bis 8, dadurch gekennzeichnet, daß die Schicht (13) eine Dicke hat, die wenigstens dem Dreifachen und vorzugsweise dem Zehnfachen der Tiefe (H1) der Vertiefungen oder Zellen (14) entspricht.

10. Rasterwalze (6, 6') nach einem dem Ansprüche 6 bis 9, dadurch gekennzeichnet, daß die Innenwände der Vertiefungen oder Zellen (14) mit einer Schicht (15) versehen sind.

11. Rasterwalze (6, 6') nach Anspruch 10, dadurch gekennzeichnet, daß die Schicht (15) aus Kupfer besteht.

## Claims

1. Process for controlling and adjusting the quantity of printing ink available for ink transfer from a screen roller (6, 6'') whose surface is provided with recesses or cells (14), which are partially filled with a filling material (20) so as to predetermine an available volume for filling the recesses or cells (14) with printing ink, strips or ridges (16) existing between the recesses or cells (14) and the screen roller (6, 6') being engaged against at least one doctor blade (7a, 7b), causing surface abrasion and erosion of surfaces (17) of the screen roller (6, 6'), characterised in that after the screen roller (6, 6') has been in operation in the printing machine for a preset time period with an abrasion of the screen roller (6, 6') corresponding to this operating period and with the reduction of the diameter of the strips or ridges (16) between the recesses or cells (14) in a radial direction, which leads to a reduction of the volume of ink in the recesses or cells (14), the available volume of recesses or cells (14) is reproduced, by reducing the quantity of filling material (20).

2. Process according to claim 1, characterised in that the available volume is increased by ablation of at least one part of the filling material (20) inside the recesses or cells (14), in particular by removing a part of the filling material (20) by etching or irradiation of the filling material (20) with a laser.

3. Process according to claim 1 or 2, characterised in that all the filling material (20) is removed from the recesses or cells (14), after the volume has been reduced through wear, and in that the recesses or cells (14) are refilled in a second filling step with filling material (20), the amount of filler however being smaller than that used initially, the filling material (20) in particular being a meltable material and the removal of the filling material (20) including a melting of the filling material (20); or in that the filling material (20) is particularly soluble in a fluid and is dissolved in or washed out with this, so that a smaller quantity of filling material (20) remains in the cells (14), or in that the filling material (20), in a smaller quantity, is once again filled into the cells (14).

4. Process according to one of claims 1 to 3, characterised in that the print density is set after a certain operational period of the screen roller (6, 6') and that when the print density suddenly decreases the volume of the cells (14) is increased again.

5. Process according to one of claims 1 to 4, characterised in that a screen roller (6, 6') is used, whose base body (12) is preferably made of steel and which has a surface layer (13) made of a surface-treatable material, particularly of ceramics or copper, recesses or cells (14) being formed in the layer (13), which are respectively partially filled with a filling material (20).

6. Screen roller (6, 6') for use in a process according to one of claims 1 to 5, characterised in that the filling material (20) is a plastic, preferably polyethylene or a two-component adhesive material, preferably epoxy resin.

7. Screen roller (6, 6') according to claim 6, characterised in that the outer surfaces or the ridges or strips (16), which form the outer surface of the screen roller (6, 6'), are hydrophilic.

8. Screen roller (6, 6') according to claim 6 or 7, characterised in that the ridges or strips (16), which are formed between the recesses or cells (14), contain a wear-resistant material, preferably chromium oxide or aluminium oxide.

9. Screen roller (6, 6') according to one of claims 6 to 8, characterised in that the layer (13) has a thickness corresponding to at least three times and preferably ten times the depth (H1) of the recesses or cells (14).

10. Screen roller (6, 6') according to one of claims 6 to 9, characterised in that the inner walls of the recesses or cells (14) are provided with a lining (15).

11. Screen roller (6, 6') according to claim 10, characterised in that the layer (15) is made of copper.

## Revendications

1. Procédé pour commander et régler la quantité disponible d'une encre d'impression pour le transfert de l'encre par un cylindre tramé (6,6'), dont la surface est pourvue de renfoncements ou de cellules (14), qui sont remplies en partie par un matériau de remplissage (20), ce qui a pour effet de fixer par avance un volume disponible pour le remplissage des renfoncements ou des cellules (14) avec l'encre d'impression, des barrettes ou des nervures (16) étant présentes entre les renfoncements ou les cellules (14) et le cylindre tramé (6,6') étant appliqué contre un couteau de racle (7a,7b) qui provoque une usure et un enlèvement de matière de surfaces (17) du cylindre tramé (6,6'), caractérisé en ce qu'au bout d'une durée prédéterminée de fonctionnement du cylindre tramé (6,6') dans la machine d'impression avec présence d'une usure, correspondant à cette durée de fonctionnement, du cylindre tramé (6,6') et réduction du diamètre des barrettes ou des nervures (16) entre les renfoncements ou les cellules (14) dans la direction radiale, qui conduit à une réduction du volume de l'encre dans les renfoncements ou dans les cellules (14), on rétablit le volume disponible des renfoncements ou des cellules (14) en réduisant la quantité du matériau de remplissage (20).

2. Procédé selon la revendication 1, caractérisé en ce qu'on augmente le volume disponible par ablation d'au moins une partie du matériau de remplissage (20) à l'intérieur des renfoncements ou des cellules (14), notamment en éliminant au moins une partie du matériau de remplissage (20), par corrosion ou par irradiation du matériau de remplissage (20) avec un laser.

3. Procédé selon la revendication 1 ou 2, caractérisé en ce qu'on élimine l'ensemble du matériau de remplissage (20) des renfoncements ou des cellules (14), une fois que le volume a diminué sous l'effet de l'usure, et qu'on remplit une nouvelle fois avec le matériau de remplissage (20) les renfoncements ou les cellules (14) lors d'une seconde étape de remplissage, la quantité de remplissage étant cependant choisie inférieure à la quantité de remplissage utilisée au départ, le matériau de remplissage (20) étant notamment un matériau fusible, et l'élimination du matériau de remplissage (20) comprenant une évacuation par fusion du matériau de remplissage (20), ou que le matériau de remplissage (20) est soluble notamment dans un liquide et qu'on le dissout dans ce liquide ou on le lave avec ce liquide, de sorte qu'il subsiste une plus faible quantité du matériau de remplissage (20) dans les cellules (14), ou qu'on introduit à nouveau, mais en une plus faible quantité, le matériau de remplissage (20) dans les cellules (14).

4. Procédé selon l'une des revendications 1 à 3, caractérisé en ce qu'on détermine la densité d'impression après une durée de fonctionnement déterminée du cylindre tramé (6,6') et qu'on augmente à nouveau le volume des cellules (14) lorsque la densité d'impression diminue brusquement.

5. Procédé selon l'une des revendications 1 à 4, caractérisé en ce qu'on utilise un cylindre tramé (6,6'), dont le corps de base (12) est réalisé de préférence en acier et qui possède une couche superficielle (13) formée d'un matériau dont la surface peut être traitée, notamment une céramique ou du cuivre, et qu'on forme dans la couche (13) des renfoncements ou des cellules (14), que l'on remplit respectivement partiellement par un matériau de remplissage (20).

6. Cylindre tramé (6,6') destiné à être utilisé pour un procédé selon l'une des revendications 1 à 5, caractérisé en ce que le matériau de remplissage (20) est une matière plastique, de préférence du polyéthylène, ou une colle à deux constituants, de préférence une résine époxy.

7. Cylindre tramé (6,6') selon la revendication 6, caractérisé en ce que les surfaces extérieures des nervures ou des barrettes (16), qui forment la surface extérieure du cylindre tramé (6,6'), sont hydrophiles.

8. Cylindre tramé (6,6') selon la revendication 6 ou 7, caractérisé en ce que les nervures ou les barrettes (16), qui sont formées entre les renfoncements ou les cellules (14), contiennent un métal résistant à l'usure, de préférence de l'oxyde de chrome ou de l'oxyde d'aluminium.

9. Cylindre tramé (6,6') selon l'une des revendications 6 à 8, caractérisé en ce que la couche (13) possède une épaisseur qui est égale au moins au triple et de préférence au décuple de la profondeur (H1) des renfoncements ou des cellules (14).

10. Cylindre tramé (6,6') selon l'une des revendications 6 à 9, caractérisé en ce que les parois intérieures des renfoncements ou des cellules (4) sont revêtues d'une couche (15).

11. Cylindre tramé (6,6') selon la revendication 10, caractérisé en ce que la couche (15) est réalisée en cuivre.
